# EUROPÄISCHE PATENTSCHRIFT

(11) **EP 3 099 437 B1**
(45) Veröffentlichungstag und Bekanntmachung des Hinweises auf die Patenterteilung: **18.10.2017**
(21) Anmeldenummer: 15702695.6
(22) Anmeldetag: 27.01.2015
(51) Int. Cl.: B22D 11/12, B22D 11/126, B22D 11/128, B22D 11/16

(54) **GIESS-WALZ -VERBUNDANLAGE MIT SCHWENKBAREM ROLLGANGSABSCHNITT**
METALLURGICAL SYSTEM WITH ROLLER SECTION THAT CAN BE LOWERED ON ONE SIDE
INSTALLATION SIDÉRURGIQUE DOTÉE D'UNE SECTION DE TRAIN DE ROULEAU POUVANT ÊTRE ABAISSÉE D'UN CÔTÉ

(30) Priorität: 27.01.2014 EP 14152699
(43) Veröffentlichungstag der Anmeldung: 07.12.2016
(73) Patentinhaber: Primetals Technologies Austria GmbH, 4031 Linz (AT)
(72) Erfinder: LINZER, Bernd, A-4621 Sipachzell (AT); PEITL, Wolfgang, A-4490 St. Florian (AT); WINKLER, Roman, A-4203 Altenberg (AT); ZAHEDI, Michael, A-4502 St. Marien (AT)
(74) Vertreter: Metals@Linz
(86) Internationale Anmeldenummer: PCT/EP2015/051532
(87) Internationale Veröffentlichungsnummer: WO 2015/110648

(56) Entgegenhaltungen:
- WO-A1-2009/121678
- DE-A1- 1 905 281
- DE-A1- 2 710 574
- KR-A- 20040 026 166
- US-A- 4 106 549

## Beschreibung

Die vorliegende Erfindung betrifft ein Betriebsverfahren für eine Gieß-Walz-Verbundanlage, die einen vorgeordneten Anlagenteil mit einer Stranggießanlage, einen nachgeordneten Anlagenteil mit einer mehrgerüstigen Walzstraße und zwischen den beiden Anlagenteilen eine Schere aufweist, umfassend die Verfahrensschritte:
- kontinuierliches - d.h. aus beliebig vielen Chargen Metallschmelze ohne Unterbrechung unmittelbar hintereinander - Gießen eines Metallstranges in der Stranggießanlage,
- wobei im Normalbetrieb der Metallstrang ausgehend vom vorgeordneten Anlagenteil ungeschnitten entlang der Hauptförderrichtung über die Schere zum nachgeordneten Anlagenteil gefördert und in der Walzstraße zu einem Fertigstreifen gewalzt wird,
- wobei im Falle einer Produktionsunterbrechung im nachgeordneten Anlagenteil der Metallstrang mittels der Schere getrennt wird und der strangführungsseitige Metallstrang im vorgeordneten Anlagenteil weiter gefördert und mittels der Schere in Stücke unterteilt wird.

Die vorliegende Erfindung betrifft weiterhin eine Gieß-Walz-Verbundanlage, die einen vorgeordneten Anlagenteil mit einer Stranggießanlage zum kontinuierlichen Gießen eines Metallstranges, einen nachgeordneten Anlagenteil mit einer mehrgerüstigen Walzstraße und zwischen den beiden Anlagenteilen eine Schere zum Unterteilen des Metallstranges in Stücke aufweist.

Die Produktion einer Gieß-Walz-Verbundanlage erfolgt oftmals im Endlosbetrieb, wobei der kontinuierlich gegossene und aus der Stranggießkokille abgezogene Metallstrang direkt aus der Gießhitze heraus einer Walzstraße zugeführt und dort zu einem Metallband - in Einzelfällen alternativ zu Grobblech - gewalzt wird. Der Walzstraße sind in der Regel eine Kühlstrecke und/oder eine Haspelanordnung mit mindestens einem Haspel nachgeordnet.

Im Falle eines geplanten oder ungeplanten Stillstands der Walzstraße oder einer anderen der Stranggießkokille und der Strangführung nachgeordneten Einrichtung ist es erforderlich, den Metallstrang weiterhin aus der Stranggießkokille abzuziehen und auszufördern, um den Gießprozess weiter aufrecht erhalten zu können.

Ebenso können ungeplante Probleme an der Gießanlage auftreten, wie z.B. das Aufreißen und Wiederverheilen der sich in der Kokille bildenden Strangschale, was zu einem qualitativ beeinträchtigten Abschnitt im Metallstrang führt, der ausgeschieden werden soll, ohne dass ein Gießabbruch herbeigeführt wird.

Üblicherweise wird dies durch eine Schere erreicht, die hinter der Stranggießanlage bzw. hinter einem eventuell vorhandenen Vorwalzgerüst und vor einer mehrgerüstigen Walzstraße platziert ist und die den produzierten Metallstrang quer zur Produktionsrichtung in einen strangführungsseitigen und einen walzstraßenseitigen Teil trennen kann.

Die Schere kann je nach Anforderungen an die Schnittkraft beispielsweise als Trommelschere, als Pendelschere oder als Kurbelschere ausgebildet sein. Insbesondere im Falle einer Ausbildung als Pendelschere oder Kurbelschere wird die Schere oftmals auch im Falle einer Unterbrechung des Endlosbetriebs als Schopfschere zum Abtrennen des Bandendes verwendet.

Die Stücke des Metallbandes fallen bei bekannten Anlagen nach dem Abtrennen auf eine direkt unterhalb der Schere angeordnete Metallrutsche. Über die Metallrutsche gleiten die Stücke - in der Regel quer zur Hauptförderrichtung - bis sie in einen Aufnahmebehälter (Schrottkübel) fallen. Der Aufnahmebehälter kann, sofern er von oben zugänglich ist, nach Bedarf mittels eines Krans angehoben und entleert werden. Ist der Aufnahmebehälter aufgrund baulicher Umstände der Gieß-Walz-Verbundanlage von oben nicht zugänglich, ist ein Transport des Aufnahmebehälters quer zur Hauptförderrichtung erforderlich, bis er von oben mittels eines Krans erreichbar ist.

Die Schere ist aufgrund der von ihr aufzubringenden Schnittleistung sehr massiv und damit auch sehr schwer ausgeführt. Aufgrund des hohen Gewichts, der auftretenden Kräfte und der auftretenden Vibrationen sind große, stabile Fundamente unter dem Scherenständer erforderlich. Da die Metallrutsche bei herkömmlichen Anlagen direkt unterhalb der Schere angeordnet ist und sich somit auch unterhalb der Fundamente des Scherenständers befindet, muss die Metallrutsche üblicherweise tief unterhalb der Schere montiert werden, um einen ausreichend hohen und somit stabilen Träger für das Scherenfundament sicherzustellen. Weiterhin ist aufgrund des hohen Reibungskoeffizienten der abgetrennten, oftmals heißen Metallstücke eine steile Rutsche erforderlich. Insgesamt ergibt sich somit eine große Bauhöhe der Anlage.

Die von der Schere abgetrennten Stücke weisen üblicherweise ein relativ hohes Gewicht auf, in der Regel mehrere Tonnen, beispielsweise 2 Tonnen bis 7 Tonnen. Wenn derart schwere Stücke über eine nennenswerte Fallhöhe dem Aufnahmebehälter zugeführt werden, kommt es zu sehr hohen Stoßbelastungen. Diese Belastungen können Schäden an der Metallrutsche und den Fundamenten der Metallrutsche und dem Aufnahmebehälter verursachen. Weiterhin ist es möglich, dass die Stücke sich während des Rutschens auf der Metallrutsche verkanten und steckenbleiben. Die gleiche Gefahr besteht in dem Aufnahmebehälter. All diese Faktoren beeinflussen die Tiefe des Aufnahmebehälters und erhöhen die Kosten der Fundamentbauten.

Weiters ist bei den bekannten Vorrichtungen zum Ausscheiden von Schrottstücken im Falle einer Produktionsunterbrechung die Menge des Metallbandes, das mittels einer Schere in Stücke zerteilt und anschließend in einen Schrottcontainer ausgefördert wird (was auch als "Abschrotten" bezeichnet wird), um einen kontinuierlichen Gießbetrieb aufrechterhalten zu können, durch das Fassungsvermögen des Schrottcontainer bzw. der Metallrutsche begrenzt.

Aus der US 4 106 549 A ist eine Einrichtung zum Abtransport von abgetrennten Stücken eines Metallstranges quer zur Produktionsrichtung, insbesondere zum Abtrennen von Bandenden - auch als "Abschopfen" bezeichnet - bekannt (siehe Spalte 1 Zeilen 7 und 34/35; Spalte 2 Zeilen 43 und 59), insbesondere für Brammen- und Knüppelstücke (siehe Spalte 1 Zeilen 12, 13) in Endlosgießanlagen. Hierbei wird das abgetrennte Stück von einem schwenkbaren Rollgangsabschnitt, der durch einen Hebelmechanismus quer zur Hauptförderrichtung des Metallstranges verkippbar ausgeführt ist, in einen Schrottcontainer überführt. Bei dieser Ausführungsform muss für jedes auszufördernde Stück der Hebelmechanismus eigens betätigt werden, was das Ausfördern mehrerer unmittelbar hintereinander abgetrennter Stücke, insbesondere das Ausfördern der noch in der Gießlinie befindlichen Metallmenge im Falle einer ungeplanten Produktionsunterbrechung, entweder nicht erlaubt oder nur auf herkömmliche Endlosgießanlagen ohne vorgeschaltetem Walzgerüst - wie z.B. Brammen- oder Knüppelanlagen - beschränkt, bei denen die Dicke des gegossenen Metallstranges hoch und die Geschwindigkeit des gegossenen Metallstranges entsprechend niedrig ist. Überdies bedingt die Notwendigkeit, den Hebelmechanismus für jeden einzelnen auszuschleusenden Teil zu betätigen, einen erhöhten Verschleiß der bewegten Teile im Vergleich zu Ausschleuseeinrichtungen, bei denen nicht für jedes auszuschleusende Stück eine separate Aktuatorbewegung durchgeführt werden muss.

Insbesondere bei modernen Gieß-Walz-Verbundanlagen wird versucht, den Energieverbrauch zu optimieren, was beispielsweise dadurch umgesetzt wird, dass sich zwischen der Gießanlage und der Schere eine Vorwalzstraße befindet, um eine erste Dickenreduktion des gegossenen Metallstranges durchzuführen, bei der statt einer aktiven Vorerwärmung die noch im Metallstrang vorhandene Gießwärme genutzt wird. Diese Vorwalzstraße bedingt jedoch aufgrund der Dickenreduktion eine entsprechend höhere Bandgeschwindigkeit in den nachgeordneten Anlagenteilen im Vergleich zu Anlagen ohne Dickenreduktion zwischen Gießanlage und Schere, sodass eine Ausschleuseeinrichtung zum Ausfördern abgetrennter Bandstücke für diese höheren Geschwindigkeiten entsprechend dimensioniert sein muss. Zusätzlich ist man bestrebt, die Länge einer Gieß-Walz-Verbundanlage in Produktionsrichtung gering zu halten, um die Wärmeverluste des Metallstranges zu minimieren. Dadurch kann der Energieverbrauch der Walzstraße bzw. einer der Walzstraße vorgelagerten Aufheizvorrichtung verringert werden. Weiters sind Energieverluste aufgrund des Stefan-Boltzmann'schen Strahlungsgesetzes in jenen Bereichen der Anlage am größten, in denen der Metallstrang die größte Oberflächentemperatur besitzt: man ist daher bestrebt, die Anlagenteile unmittelbar hinter der Gießanlage aus energietechnischen Gründen möglichst kurz zu gestalten.

Überdies ist man bei modernen Gieß-Walz-Verbundanlagen bestrebt, einen Gießabbruch im Falle von Störungen oder kurzen geplanten Betriebsunterbrechungen - wie z.B. dem Wechsel von Arbeitswalzen in der Walzstraße - möglichst zu vermeiden, da das neuerliche Angießen der Gießanlage einen erheblichen betriebstechnischen Aufwand erfordert. Stattdessen ist man bestrebt, in solchen Fällen während der Produktionsunterbrechung die Gießgeschwindigkeit auf ein zulässiges Minimum zu reduzieren und den dabei produzierten Abschnitt des Metallstranges auszuscheiden, ohne dass die Gießanlage dabei gestoppt wird.

Bei einer längerdauernden Produktionsunterbrechung an einer derartigen Gieß-Walz-Verbundanlage, bei der der Endlosgießbetrieb nicht mehr aufrechterhalten werden kann oder soll, muss die Ausschleuseeinrichtung jedenfalls in der Lage sein, die Metallmenge, die sich in der Verteilerrinne, in der Kokille und in den Anlagenteilen bis zur Schere befindet, auszufördern, um das Erstarren des gegossenen Metallstranges im Gießbogen der Strangführung zu verhindern.

Das gattungsgemäße Betriebsverfahren und die zugehörige Gieß-Walz-Verbundanlage sind aus der WO 2009/121 678 A1 bekannt, wobei im Fall einer Produktionsunterbrechung mittels einer Schere der Metallstrang getrennt, der walzstraßenseitige Teil des Metallstranges angehoben und der strangführungsseitige, laufend nachgeförderte Teil des Metallstranges mittels der Schere zerstückelt wird und die Stücke auf einen absenkbaren Rollgang 18 in Hauptförderrichtung entsprechend FIG 2, oder zusätzlich, bei Vorhandensein einer zweiten Schere, die das Abtrennen von längeren Stücken der Größenordnung von 8 bis 14m ermöglicht, mittels einer Ausfördervorrichung 8 quer zur Hauptförderrichtung entsprechend FIG 3 und FIG 4 ausgeschleust werden. Wenn später der Betrieb der Walzstraße bzw. der anderen, der Stranggießkokille und der Schere nachgeordneten, Einrichtung wieder aufgenommen werden kann, wird das Zerstückeln beendet und der Endlosbetrieb wieder aufgenommen. Falls jedoch nur ein absenkbarer Rollgang (18 in FIG 2) vorhanden ist, ist die Menge des ausförderbaren Materials durch das Fassungsvermögen des absenkbaren Rollgangs beschränkt, bevor er geleert werden muss. Das Vorhandensein einer zusätzlichen Ausfördervorrichtung 8 quer zur Produktionsrichtung für längere Stücke, wie in FIG 3 dargestellt, erlaubt zwar das Zerstückeln und Ausscheiden von Material über einen längeren Zeitraum, wie z.B. das Leerfördern der Gießlinie im Falle einer ungeplanten längeren Produktionsunterbrechung oder den geplanten Wechsel von Arbeitswalzen in der Fertigwalzstraße (14 in FIG 1) bei reduzierter Gießgeschwindigkeit, jedoch bedingt die relativ große Länge der auszuscheidenden Vormaterialabschnitte von 8 bis 14 m entsprechend S. 4 Zeile 16 eine entsprechende Baulänge der Ausfördervorrichtung 8 in FIG 3, was zu nennenswerten Energieverlusten vor allem aufgrund von Wärmestrahlung wegen der hohen Oberflächentemperatur des Metallbandes in diesem Abschnitt der Anlage führt. Zusätzlich hat sich die Verwertung von derart ausgeschiedenen Bandabschnitten als Vormaterial aufgrund der minderen metallurgischen Eigenschaften in ökonomischer Hinsicht als wenig nutzbringend erwiesen, weswegen es günstiger erscheint, sämtliches ausgeschiedene Material direkt als Schrott zu verwerten, was wiederum eine kürzere Länge der abgetrennten Teile und somit der Ausfördervorrichtung erlauben würde, um im Gegenzug enerieeffizienter arbeiten zu können.

Aus der KR 89 72 36 B1 ist eine Schopfschere für Metallband mit nachgeordneter Metallrutsche quer zur Produktionsrichtung des Metallbandes bekannt, wobei ein Neigungswinkel der Metallrutsche einstellbar ist. Dabei wird der Bandschopf mit einem Strahlungsdetektor erfasst, siehe 3a und 3b in FIG 1 und FIG 2, und die von der Schere abgetrennten Bandstücke 5 fallen im freien Fall auf die Metallrutsche 6, über die sie einem Schrottcontainer 8 zugeleitet werden, siehe FIG2. Bei dieser Ausgestaltung ist jedoch die Menge an abgeschrottetem Material durch die Aufnahmekapazität der Metallrutsche und des Schrottcontainers begrenzt, siehe FIG 2, weswegen die in KR 89 72 36 B1 dargelegte Vorrichtung nicht dazu geeignet ist, eine größere Menge Metallband während eines längerdauernden Stillstands aus einer oben beschriebenen Gieß-Walz-Verbundanlage auszufördern bzw. ein Leerfördern der Gießlinie wie oben beschrieben zu ermöglichen. Weiters sind Schopfscheren in der Regel als Trommelscheren mit einer präzisen Schnittposition auf dem Metallband ausgelegt, um den abgeschnittenen Bandschopf - und damit den Schrottanteil - möglichst gering zu halten, was jedoch aus geometrischen und signalverarbeitungstechnischen Gründen einen entsprechende Distanz zwischen Detektor und Schopfschere bedingt: dieser Sachverhalt ist in FIG 1 und FIG 2 ersichtlich und würde sich bei Verwendung einer derartigen Vorrichtung in einer Gieß-Walz-Verbundanlage entsprechend nachteilig hinsichtlich Abstrahlungsverlusten auswirken. Überdies ist die Metallrutsche direkt unterhalb der Schere und damit unterhalb der - notwendigerweise massiven - Scherenfundamente angeordnet, was zusammen mit der in FIG 2 und FIG 5 ersichtlichen Steilheit der Metallrutsche eine entsprechend große Bauhöhe bedingt.

Die Aufgabe der vorliegenden Erfindung besteht darin, eine Vorrichtung an einer Gieß-Walz-Verbundanlage zu schaffen, die
- einen beliebig langen Abschnitt eines im Endlosgießverfahren produziertem Metallstranges mittels einer Schere in Stücke zerteilt,
- die mittels der Schere abgetrennten Stücke quer zur Hauptförderrichtung des Metallstranges und mit einer möglichst geringen Anzahl von Aktuatorbewegungen in eine Sammelstation ausfördert,
- deren Bauhöhe unterhalb der Schere geringer ist als jene von bekannten Scheren,
- deren Baulänge in Hauptförderrichtung des Metallstranges zwischen der Schere und der nachgeordneten Walzstraße geringer ist als bei bekannten Anlagen,
und zuverlässig arbeitet.

Die Aufgabe wird durch ein Betriebsverfahren mit den Merkmalen des Anspruchs 1 gelöst. Vorteilhafte Ausgestaltungen des Herstellungsverfahrens sind Gegenstand der abhängigen Ansprüche 2 bis 7.

Erfindungsgemäß wird ein Betriebsverfahren der eingangs genannten Art dadurch ausgestaltet,
- dass ein unmittelbar an die Schere angrenzender, schwenkbarer Rollgangsabschnitt eines der Schere nachgeordneten Rollgangs um eine quer zur Hauptförderrichtung angeordnete Drehachse um einen bestimmten Winkel nach unten geschwenkt wird,
- dass die von der Schere abgetrennten Stücke über den schräg nach unten geschwenkten Rollgangsabschnitt einer Fördereinrichtung zugeführt und
- dass die Stücke mittels der Fördereinrichtung quer zur Hauptförderrichtung zu einer Sammelstation transportiert werden, wobei die Sammelstation zumindest drei Aufnahmebehälter besitzt und auch während des Abschrottens von Material durch die Schere geleert werden kann.

Durch diese Vorgehensweise ist es möglich, im Fall von längerdauernden Produktionsunterbrechungen die Gießlinie kontrolliert leerzufördern und den Endlosgießbetrieb für beliebige Zeit aufrechtzuerhalten, beispielsweise um bei Anlagenstörungen mehr Zeit für eine endgültige Entscheidung über einen Gießabbruch zur Verfügung zu haben. Dabei werden die von der Schere abgetrennten Stücke einer Sammelstation zugeführt, die mindestens drei Aufnahmebehälter besitzt und sich, bezogen auf die Hauptförderrichtung, seitlich der Gieß-Walz-Verbundanlage befindet und dadurch für Abtransporteinrichtungen in einfacher Weise zugänglich ist. Weiters ist durch die mindestens drei Aufnahmebehälter ein Abtransport der abgetrennten Stücke parallel zum Abschrotten und Ausfördern von Material aus der Gieß-Walz-Verbundanlage möglich. Weiterhin kann eine Ausschleuseinrichtung bekannter Bauart wie z.B. in WO 2009/121 678 A1, 8 in FIG 3 bzw. FIG 4 entfallen und es werden sowohl die Baulänge in Hauptförderrichtung zwischen der Schere und dem nachgeordneten Walzgerüst als auch die Bauhöhe unterhalb der Schere zu verringert. In der Folge ergibt sich im Endlosbetrieb ein geringerer Wärmeverlust und damit unter anderem eine verbesserte Energiebilanz, außerdem kann die Gieß-Walz-Verbundanlage kostengünstiger hergestellt werden. Von den zumindest drei Aufnahmebehältern befindet sich immer ein Aufnahmebehälter unmittelbar vor der Fördereinrichtung in einer sogenannten Sammelposition zwecks Aufnahme der von der Fördereinrichtung ausgeförderten Stücke, während sich zumindest ein weiterer, geleerter Aufnahmebehälter in einer Einhebeposition der Sammelstation befindet und mindestens ein weiterer, üblicherweise zumindest teilweise gefüllter Aufnahmebehälter raschestmöglich von einer Aushebeposition von der Sammelstation abtransportiert wird. Durch diese Konfiguration ist jederzeit das Ersetzen des üblicherweise zummindest teilweise gefüllten Aufnahmebehälters in der Sammelposition durch das Nachrücken eines leeren Aufnahmebehälters gewährleistet. Durch den Abtransport eines Aufnahmebehälters von der Aushebeposition durch eine externe Transporteinrichtung, wie z.B. einen Kran, Nachrücken eines leeren Aufnahmebehälters von der Einhebeposition in die Sammelposition und nachfolgende Wiederanlieferung eines geleerten Aufnahmebehälters in die Einhebeposition kann unbegrenzt von der Gieß-Walz-Verbundanlage ausgeschiedenes Material abtransportiert werden, während die Gieß-Walz-Verbundanlage gleichzeitig Material vom produzierten Metallstrang abtrennt und ausfördert.

Es ist weiters möglich, dass sich die Fördereinrichtung unterhalb eines fixen, der Schere nachgeordneten Rollgangsabschnittes befindet. Dadurch wird die Baulänge der Gieß-Walz-Verbundanlage in Produktionsrichtung reduziert und es werden energetische Abstrahlverluste des heißen, produzierten Metallstranges verringert. Dabei kann die Fördereinrichtung schräg nach unten gerichtet sein. In diesem Fall kann die Neigung der Fördereinrichtung so groß sein, dass die Stücke der Sammelstation durch ihre Gewichtskraft zugeführt werden. Die Fördereinrichtung kann alternativ Rollen aufweisen oder als Rutsche ausgebildet sein. Im Falle von Rollen reicht eine geringe Neigung der Fördereinrichtung aus. Im Falle einer Rutsche muss die Neigung größer sein, um die Haft- und Gleitreibung zu überwinden. Im Falle einer Zuführung der Stücke durch ihre Gewichtskraft ist keinerlei Antrieb für die Fördereinrichtung erforderlich. Alternativ ist es möglich, dass die Fördereinrichtung waagrecht oder nur leicht schräg gerichtet ist. In diesem Fall werden die Stücke der Sammelstation mittels einer angetriebenen Transporteinrichtung zugeführt. Im Falle einer angetriebenen Transporteinrichtung können die Stücke der Sammelstation mit definierter Geschwindigkeit und definierter Ausrichtung zugeführt werden, so dass sie platzsparend gestapelt ("geschlichtet") werden können. Der Antrieb der Transporteinrichtung kann beispielsweise als Elektromotor oder als hydraulischer Antrieb - insbesondere als Hydraulikzylindereinheit - ausgebildet sein.

In einer bevorzugten Ausgestaltung ist der Schere mindestens ein weiteres Walzgerüst - manchmal auch mehr als ein weiteres Walzgerüst - in Form einer Vorwalzstraße vorgeordnet, die den gegossenen Metallstrang zu einem Vorstreifen vorwalzt. Dadurch kann die noch im Material enthaltene Gießwärme zu einer ersten Dickenreduktion genutzt werden, was einen energetisch günstigen Betrieb der Gieß-Walz-Verbundanlage ermöglicht.

Vorzugsweise wird ein Aufnahmebehälter, der sich in der Sammelstation in einer an die Aufnahmeposition unmittelbar angrenzende Entnahmeposition befindet, möglichst rasch, z.B. durch Verschieben oder durch Kranmentnahme, entfernt und ein geleerter Aufnahmebehälter möglichst rasch wieder in eine in eine Warteposition der Sammelstation eingeschleust. Dadurch wird ein schneller und reibungsloser Wechsel der Aufnahmebehälter ermöglicht. Da sich die Sammelstation seitlich der Gieß-Walz-Verbundanlage befindet, erfolgt dieses Rollieren der Aufnahmebehälter bevorzugt parallel zum Produktionsbetrieb der Gieß-Walz-Verbundanlage, insbesondere auch während des Ausscheidens von Material von der Gieß-Walz-Verbundanlage in die Sammelstation, was einen zügigen Betrieb der Gieß-Walz-Verbundanlage mit nur wenigen Unterbrechungen ermöglicht und daher ökonomisch günstig ist.

Vorzugsweise wird die Gieß-Walz-Verbundanlage derart betrieben, dass einerseits die Schnittzeitpunkte der Schere, die Bewegungen der Transporteinrichtung - falls vorhanden - zum Ausfördern der Stücke in die Sammelstation und die Bewegungen zum Positionieren der Aufnahmebehälter in der Sammelstation synchronisiert werden, sodass zu jedem Zeitpunkt eine ungeplante Anlagenstörung bzw. eine geplante Produktionsunterbrechung eintreten kann, ohne dass ein Gießabbruch herbeigeführt werden muss und ohne dass ausgeschiedene Stücke in der Fördereinrichtung stauen oder zwischen die Aufnahmebehälter fallen. Dies kann beispielsweise dadurch erreicht werden, dass die Gieß-Walz-Verbundanlage bzw. die dafür notwendigen Gewerke der Gieß-Walz-Verbundanlage mit einer Automatisierungsvorrichtung verbunden sind. Für das Verschieben eines vollen Behälters von der Sammelposition in die Aushebeposition werden typischerweise etwa 15 Sekunden benötigt. Bei maximaler Produktionsgeschwindigkeit kann die Schnittfolge der Schere, abhängig von der Dicke des produzierten Metallstranges, in einem Zeitbereich liegen, der kürzer ist als die Zeitspanne zum Wechsel der Aufnahmebehälter in der Sammelstation, beispielsweise 4 bis 5 Sekunden. Muss nun Material ausgeschieden werden, z.B. weil plötzliche eine Störung an der Gieß-Walz-Verbundanlage auftritt oder weil ein qualitativ minderwertiger Abschnitt des Metallstranges ausgeschieden werden soll oder weil eine Arbeitswalze in der nachfolgenden Walzanlage gewechselt werden soll, so wird versucht, den Endlosgießbetrieb aufrechtzuerhalten, indem z.B. die Gießgeschwindigkeit auf ein Minimum verringert wird. Zusätzlich kann die Dickenreduktion bei einem eventuell vorhandenen Vorwalzgerüst vorübergehend ausgesetzt werden: beide Maßnahmen führen zu einer reduzierten Geschwindigkeit des Metallstranges bzw. des Vorbandes an der Schere, sodass die Zeitdauer zwischen zwei Schnitten der Schere deutlich ansteigt, z.B. auf 60 Sekunden. Bei dieser reduzierten Geschwindigkeit kann daher ein Behälterwechsel in der Sammelstation problemlos durchgeführt werden, aufgrund der Trägheit der Regelzyklen der einzelnen Gewerke ist jedoch eine entsprechende Zeitspanne einzuplanen, bis die reduzierte Geschwindigkeit des produzierten Metallstranges an der Schere erreicht ist. Es ist daher Aufgabe, diesen Umstand zu berücksichtigen und nur dann einen Wechsel der Aufnahmebehälter durchzuführen, wenn entweder kein Material ausgeschieden wird oder wenn die Produktionsgeschwindigkeit dies zulässt. Dies kann beispielsweise durch eine mit der Gieß-Walz-Verbundanlage signaltechnisch verbundene Automatisierungsvorrichtung erfolgen, indem ausgehend von der Produktionsgeschwindigkeit und der Anzahl und der Länge der von der Schere abgetrennten Stücke der Befüllungsgrad des Anfnahmebehälters in der Aufnahmeposition berechnet und rechtzeitig ein Behälterwechsel sowie des Abtransport des oder der zumindest teilweise gefüllten Behälter aus einer Entnahmeposition veranlasst wird, etwa indem die Antriebe der Behälter entsprechend angesteuert werden und die externen Abtransporteinrichtungen, wie z.B. Kräne an der Gieß-Walz-Verbundanlage, signaltechnisch angefordert werden oder die Bediener der Gieß-Walz-Verbundanlage signaltechnisch auf die notwendigen Schritte hingewiesen werden.

Vorzugsweise weisen die von der Schere abgetrennten Stücke eine Länge auf, die zwischen 2 m und 4 m liegt. Diese Längen haben sich als besonders einfach handhabbar erwiesen.

Der Winkel, um den der schwenkbare Rollgangsabschnitt nach unten geschwenkt wird, liegt in einem Bereich zwischen 10° und 40°, vorzugsweise in einem Bereich zwischen 20° und 30°. Dieser Winkelbereich ermöglicht einerseits den kontrollierten Transport der abgetrennten Stücke mittels der üblicherweise angetriebenen Rollen des schwenkbaren Rollgangsabschnitt zur Fördereinrichtung, sodass es zu keinem Abrutschen oder Verkanten der Stücke und zu keinen Beschädigungen der Fördereinrichtung kommt. Andererseits ist in diesem Bereich die Neigung des schwenkbaren Rollgangsabschnittes ausreichend groß, um die nötige Tiefe der Fördereinrichtung unterhalb des fixen Rollgangsabschnitts des der Schere nachgeordneten Rollgangs bei einer ausreichend kurzen Baulänge in Produktionsrichtung zu erreichen, sodass im Normalbetrieb die Abstrahlungsverluste des Metallstranges begrenzt werden, was sich vorteilhaft auf den Energieverbrauch der Gieß-Walz-Verbundanlage auswirkt.

Die Aufgabe wird weiterhin durch eine Gieß-Walz-Verbundanlage mit den Merkmalen des Anspruchs 8 gelöst. Vorteilhafte Ausgestaltungen der hüttentechnischen Anlage sind Gegenstand der abhängigen Ansprüche 9 bis 15.

Erfindungsgemäß wird eine Gieß-Walz-Verbundanlage der eingangs genannten Art dadurch ausgestaltet,
- dass ein unmittelbar der Schere nachgeordneter Rollgang einen schwenkbaren Rollgangsabschnitt aufweist, der um eine quer zur Hauptförderrichtung angeordnete Drehachse um einen bestimmten Winkel nach unten geschwenkt werden kann,
- dass sie eine am Auslauf des schwenkbaren Rollgangsabschnitts angeordnete, quer zur Hauptförderrichtung ausgerichtete Fördereinrichtung aufweist, wobei die Stücke über den schräg nach unten geschwenkten Rollgangsabschnitt der Fördereinrichtung zugeführt werden,
- dass sie eine am Auslauf der Fördereinrichtung angeordnete Sammelstation mit einem ersten Aufnahmebehälter und zumindest zwei weiteren Aufnahmebehältern aufweist, wobei die zumindest drei Aufnahmebehälter horizontal verfahrbar sind und wobei auch während des Zuführens von Stücken in den ersten Aufnahmebehälter ein Aufnahmebehälter von der Sammelstation abtransportiert sowie ein weiterer Aufnahmebehälter an die Sammelstation antransportiert werden kann.

Die vorteilhaften Ausgestaltungen der hüttentechnischen Anlage korrespondieren im wesentlichen mit den vorteilhaften Ausgestaltungen des Betriebsverfahrens.

Vorzugsweise ist die Sammelstation derart dimensioniert, dass sie eine Aufnahmekapazität aufweist, die mindestens einer Füllung der Verteilerrinne der Stranggießanlage zuzüglich der Menge an Metall entspricht, die sich in der Stranggießkokille und zwischen der Stranggießkokille und der Schere befindet. Dadurch wird gewährleistet, dass auch im ungünstigsten Fall und damit unabhängig vom Zeitpunkt einer ungeplanten Produktionsunterbrechung jederzeit das Gießen fortgesetzt werden kann, bis die gesamte in der Verteilerrinne befindliche Menge an Metall vergossen und die Stranggießkokille und die Strangführung leergefahren sind.
Weiters entspricht die Aufnahmekapazität der mindestens drei Aufnahmebehältern der Sammelstation jeweils für sich betrachtet vorzugsweise weniger als der Füllung der Verteilerrinne zuzüglich der Menge an Metall, die sich in der Stranggießkokille und zwischen der Stranggießkokille und der Schere befindet. In diesem Fall muss zwar, während die Stücke jeweils einem der Aufnahmebehälter zugeführt werden, ein anderer, teilweise oder vollständig befüllter Aufnahmebehälter aus der Sammelstation entnommen und ein leerer Aufnahmebehälter der Sammelstation zugeführt werden. Im Gegenzug weisen die Aufnahmebehälter jedoch auch im gefüllten Zustand ein relativ geringes Gewicht auf, so dass sie auf relativ einfache Weise mittels eines normalen, an der Gieß-Walz-Verbundanlage üblicherweise vorhandenen Krans ohne weiteres aufgenommen und versetzt werden können

Vorzugsweise weisen die Antriebe der Aufnahmebehälter der Sammelstation Antriebe auf, die fernsteuertechnisch betätigt werden können. Dadurch können die Aufnahmebehälter selbsttätig fahrend ausgestaltet werden, sodass sich zum Verschieben der Aufnahmebehälter innerhalb der Sammelstation kein Bedienpersonal in die Gefahrenzone der Sammelstation begeben muss.

Vorzugsweise sind die Schere, eine allenfalls vorhandene Transporteinrichtung zum Zuführen der ausgeschiedenen Stücke in die Sammelstation und die Antriebe der Aufnahmebehälter mit einer Automatisierungsvorrichtung fernsteuertechnisch verbunden. Diese Automatisierungsvorrichtung kann beispielsweise den Schnittzeitpunkt der Schere, die Bewegungen der gegebenenfalls vorhandenen Transporteinrichtung und das Verfahren der Aufnahmebehälter in der Sammelstation zeitlich optimieren, was sich günstig auf die Produktionsgeschwindigkeit der Gieß-Walz-Verbundanlage auswirkt. Weiters kann die Automatisierungsvorrichtung beispielsweise die Bewegungen der genannten Gewerke derart steuern und synchronisieren, dass zu jedem Zeitpunkt die verbleibende Aufnahmekapazität des Aufnahmebehälters in der Sammelposition ausreicht, um bei maximaler Produktionsgeschwindigkeit des Metallstranges bei Einsetzen des Abtrennens von Stücken durch die Schere die ausgeförderten Stücke aufnehmen zu können, bis die Produktionsgeschwindigkeit der Gieß-Walz-Verbundanlage soweit reduziert ist, dass die Zeitdauer zwischen zwei Schnitten der Schere ausreicht, den Aufnahmebehälter von der Sammelposition in die Entnahmeposition zu verschieben und einen leeren Aufnahmebehälter in die Sammelposition nachzufördern.

Vorzugsweise sind die Aufnahmebehälter der Sammelstation waagrecht auf Schienen verfahrbar. Dadurch lässt sich ein rasches Verschieben der Aufnahmebehälter, insbesondere von mit mehreren Tonnen Schrott gefüllten Aufnahmebehältern bewerkstelligen, da im Falle von Schienen die Antriebsenergie im wesentlichen nur zur Überwindung der Massenträgheit benötigt wird, während Haftwiderstand und Rollwiderstand nur eine untergeordnete Rolle spielen. Im Falle von elektrischen Antrieben der Aufnahmebehälter lässt sich die Zufuhr von elektrischer Energie in einfacher Weise in das Schienensystem integrieren.

Vorzugsweise sind an den Aufnahmebehältern seitlich Zapfen befestigt, an denen die Aufnahmebehälter von einem Kran angehoben werden können. Dies ermöglicht das rasche Anbringen geeigneter Hebemittel - wie z.B. auf einem Krangehänge in einem festen Abstand zueinander montierte Kranhaken - durch den Kran selber, ohne dass dafür Bedienpersonal benötigt wird. Dadurch wird ein zügiger Ab - bzw. Antransport der Aufnahmebehälter von bzw. zur Sammelstation gewährleistet, ohne dass sich hierfür Bedienpersonal in die Gefahrenzone der Sammelstation begeben muss. Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Gieß-Walz-Verbundanlage
- FIG 2: einen Teilbereich der hüttentechnischen Anlage von FIG 1 in einer ersten Ausgestaltung von der Seite,
- FIG 3: den Teilbereich von FIG 2 aus einer in FIG 2 mit III-III bezeichneten Richtung,
- FIG 4: einen Teilbereich der hüttentechnischen Anlage von FIG 1 in einer zweiten Ausgestaltung von der Seite und
- FIG 5: den Teilbereich von FIG 4 aus einer in FIG 4 mit V-V bezeichneten Richtung.

Die vorliegende Erfindung wird nachstehend in Verbindung mit einer Gieß-Walz-Verbundanlage erläutert, die als vorgeordneten Anlagenteil eine Stranggießanlage aufweist. Prinzipiell könnte der vorgeordnete Anlagenteil jedoch auch eine andere Ausgestaltung aufweisen, beispielsweise als Walzstraße (insbesondere Vorstraße) mit mindestens einem Walzgerüst und bis zu drei Walzgerüsten ausgebildet sein.

Im Falle einer Stranggießanlage weist diese entsprechend der Darstellung in FIG 1 eine Verteilerrinne 1, eine Stranggießkokille 2 und eine Strangführung 4 auf. In einem Endlosbetrieb der Gieß-Walz-Verbundanlage wird über die Verteilerrinne 1 kontinuierlich flüssiges Metall 3 - beispielsweise Stahl oder Aluminium - in die Stranggießkokille 2 gegossen. Die Stranggießkokille 2 wird gekühlt, so dass das flüssige Metall 3 in der Stranggießkokille 2 zumindest in seinen Außenbereichen zu einer Strangschale erstarrt. In diesem Zustand wird das Metall 3 mittels einer Strangführung 4 als Metallstrang 5 aus der Stranggießkokille 2 abgezogen. Auch in der Strangführung 4 erfolgt eine Kühlung. Spätestens in der Strangführung 4 erfolgt eine vollständige Durcherstarrung des Metallstranges 5. Oftmals sind der Strangführung 4 weiterhin ein Wiedererwärmungsofen und/oder eine Entzunderungseinrichtung nachgeordnet. Diese Anlagenteile sind in FIG 1 nicht dargestellt, weil es im Rahmen der vorliegenden Erfindung von untergeordneter Bedeutung ist, ob sie vorhanden sind oder nicht.

Die vorliegende Erfindung wird nachstehend weiterhin in Verbindung mit einer Gieß-Walz-Verbundanlage erläutert, die als nachgeordneten Anlagenteil eine Walzstraße 6 aufweist. Prinzipiell könnte der nachgeordnete Anlagenteil jedoch auch eine andere Ausgestaltung aufweisen, beispielsweise als Kühlstrecke oder als Haspel ausgebildet sein.

Im Falle einer Walzstraße 6 wird der Metallstrang 5 über die Strangführung 4 in einer - in der Regel horizontalen - Hauptförderrichtung x der Walzstraße 6 zugeführt. Die Walzstraße 6 weist in der Regel mehrere Walzgerüste 7 auf, beispielsweise vier bis sieben Walzgerüste 7. In der Walzstraße 6 wird der Metallstrang 5 zu einem flachen Metallprodukt 8 gewalzt. Der Walzstraße 6 ist in der Regel eine Kühlstrecke 9 nachgeordnet, in der das Metallprodukt 8 gekühlt wird. Der Walzstraße 6 ist oftmals - gegebenenfalls nach der Kühlstrecke 9 - eine Speicheranordnung 10 nachgeordnet, beispielsweise eine Haspelanordnung mit mindestens einem Haspel.

Zwischen der Strangführung 4 und der Walzstraße 6 - allgemein zwischen dem vorgeordneten und dem nachgeordneten Anlagenteil - ist eine Schere 11 angeordnet. Die Schere 11 kann beispielsweise als Pendelschere oder als Kurbelschere ausgebildet sein.

Entsprechend der Darstellung in FIG 1 ist die aus Stranggießkokille 2 und Strangführung 4 bestehende Stranggießanlage als Vertikal-Bogenanlage ausgebildet. Diese Ausgestaltung ist im Falle einer Stranggießanlage üblich und bevorzugt. Es sind jedoch auch andere Ausgestaltungen möglich. Entsprechend der Darstellung in FIG 1 ist weiterhin der Schere 11 mindestens ein weiteres Walzgerüst 12 - manchmal auch mehr als ein weiteres Walzgerüst - in Form einer Vorwalzstraße 12 vorgeordnet. Je nach gegossener Dicke d des Metallstranges 5 kann die weitere Vorwalzstraße 12 jedoch unter Umständen entfallen.

Im Endlosbetrieb kommt die Schere 11 nicht zum Einsatz. Es ist jedoch möglich, dass eine Produktionsunterbrechung in der Walzstraße 6 - etwa aufgrund eines Walzenwechsels - oder einer anderen, der Schere 11 nachgeordneten Einrichtung bzw. allgemein der Gieß-Walz-Verbundanlage - beispielsweise der Kühlstrecke 9 oder der Speicheranordnung 10 - auftritt. In diesem Fall wird mittels der Schere 11 der Metallstrang 5 in einen Abschnitt 5a des Metallstranges 5 auf Seiten des vorgeordneten Anlagenteils und einen Abschnitt 5b des Metallstranges 5 auf Seiten des nachgeordneten Anlagenteils getrennt. Der Abschnitt 5a des Metallstranges 5 - d.h. derjenige Abschnitt des Metallstranges 5, der sich von der Schere 11 aus gesehen in Richtung auf den nachgeordneten Anlagenteil zu befindet - wird nachfolgend als walzstraßenseitiger Metallstrang 5a bezeichnet. Der walzstraßenseitige Metallstrang 5a ist im Rahmen der vorliegenden Erfindung von untergeordneter Bedeutung. Entscheidend ist im Rahmen der vorliegenden Erfindung die Behandlung des anderen Abschnitts 5b des Metallstranges 5, nachfolgend auch als strangführungsseitiger Metallstrang 5b bezeichnet. Auch ganz allgemein sind die Begriffe strangführungsseitig und walzstraßenseitig nachfolgend stets auf die Schere 11 als Grenze bezogen.

Trotz einer Produktionsunterbrechung in der der Schere 11 nachgeordneten Einrichtung 6, 9, 10 oder aufgrund eines minderwertigen Strangabschnittes, der ausgeschieden werden soll, soll der Betrieb der Stranggießanlage aufrechterhalten werden. Es wird daher insbesondere weiterhin der strangführungsseitige Metallstrang 5b in Richtung auf die Walzstraße 6 zugefördert. Da der strangführungsseitige Metallstrang 5b die Walzstraße 6 aufgrund der Produktionsunterbrechung jedoch nicht erreichen darf, wird der strangführungsseitige Metallstrang 5b mittels der Schere 11 in Stücke 14 unterteilt. Die Stücke 14 weisen eine Länge 1 auf, die von verschiedenen Betriebsparametern der Gieß-Walz-Verbundanlage abhängig ist. Die Länge 1 hängt insbesondere von der Taktzeit der Schere 11 und der Fördergeschwindigkeit des Metallstrangs 5 ab. In der Regel liegt die Länge 1 zwischen 2 m und 4 m, beispielsweise bei 2,50 m bis 3,50 m.

Die Gieß-Walz-Verbundanlage weist walzstraßenseitig einen Rollgang 15 auf, der aus einem unmittelbar an die Schere 11 angrenzenden, nach unten schwenkbaren Abschnitt 16 und einem fixen Abschnitt 13 besteht. Der Abschnitt 16 kann um eine quer zur Hauptförderrichtung x angeordnete Drehachse y um einen Winkel α nach unten geschwenkt werden. FIG 2 zeigt den schwenkbaren Rollgangsabschnitt 16 in gestrichelten Linien in der angehobenen - in der Regel waagrechten - Stellung und in durchgezogenen Linien in der abgesenkten Stellung. In dieser Stellung - der abgesenkten Stellung - befindet sich der Abschnitt 16 des Rollgangs 15 im Falle einer Produktionsunterbrechung. Über den schwenkbaren Rollgangsabschnitt 16 werden die Stücke 14 schräg nach unten einer Fördereinrichtung 17 zugeführt. Die Fördereinrichtung 17 ist gemäß den FIG 2 und 3 als Rutsche ausgebildet. Es sind jedoch auch andere Ausgestaltungen, insbesondere mit Rollen möglich. Mittels der Fördereinrichtung 17 werden die Stücke 14 einer Sammelstation 18 zugeführt. Dort werden die Stücke 14 aufgenommen und gesammelt.

Gemäß FIG 2 und 3 ist die Fördereinrichtung 17 unterhalb des fixen Rollgangsabschnitts 13 des der Schere unmittelbar nachgeordneten Rollgangs 15 angeordnet. Diese Ausgestaltung ist bevorzugt. Weiterhin werden die Stücke 14 mittels der Fördereinrichtung 17, bezogen auf eine horizontale Ebene, quer zur Hauptförderrichtung x transportiert. Eine durch die Fördereinrichtung 17 definierte Querförderrichtung kann daher zwar entsprechend der Darstellung der FIG 2 und 3 eine vertikale, nach unten gerichtete Komponente aufweisen. Eine horizontale Komponente der Querförderrichtung verläuft jedoch orthogonal zur Hauptförderrichtung x. Dadurch kann die Sammelstation 18 seitlich außerhalb der durch die Anordnung der Strangführung 4 und der Walzstraße 6 definierten Walzlinie angeordnet werden.

Im Falle der Ausgestaltung des vorgeordneten Anlagenteils als Verteilerrinne 1, Stranggießkokille 2 und nachgeordnete Strangführung 4 weist die Sammelstation 18 vorzugsweise eine Aufnahmekapazität auf, die mindestens einer Füllung der Verteilerrinne 1 zuzüglich der Menge an Metall 3 entspricht, das sich in der Stranggießkokille 2 und zwischen der Stranggießkokille 2 und der Schere 11 befindet. Dadurch kann auch unter ungünstigen Umständen stets der Betrieb der Stranggießanlage unbegrenzt aufrecht erhalten werden, insbesondere bis die Verteilerrinne 1 vollständig geleert ist. Je nach Konfiguration der hüttentechnischen Anlage entspricht dies einer Masse von ca. 30 Tonnen bis ca. 80 Tonnen, insbesondere ca. 35 Tonnen bis ca. 75 Tonnen.

Vorzugsweise weist die Sammelstation 18 entsprechend der Darstellung der FIG 2 und 3 mehrere, zumindest drei Aufnahmebehälter 19, 19' und 19" auf. Davon befindet sich der Aufnahmebehälter 19 im Auslaufbereich der Fördereinrichtung 17 in der sog. Sammelposition, in der ihm die Stücke 14 zugeführt werden und ein weiterer, leerer Behälter 19' ständig in einer sog. Warteposition. Ein weiterer Behälter 19", in FIG 2 und 4 strichliert dargestellt, der üblicherweise teilweise oder vollständig mit den ausgeschiedenen Stücken 14 befüllt ist, befindet sich in der sog. Entnahmeposition und wird von dort möglichst rasch, beispielsweise mittels eines Krans, aus der Sammelstation 18 entnommen, um jederzeit das Verschieben des vollen oder zumindest teilweise gefüllten Aufnahmebehälters 19 aus der Sammelposition und das entsprechende Nachrücken des leeren Aufnahmebehälters 19' zu ermöglichen. Das Entnehmen des Aufnahmebehälters 19" ist in FIG 2 durch einen Pfeil A angedeutet. Ein weiterer Aufnahmebehälter 19' befindet sich in geleertem Zustand einer sog. Warteposition, in die er über einen Kran oder auf andere Weise der Sammelstation 18 zugeführt werden kann. Für die Interaktion mit dem Kran weisen die Aufnahmebehälter 19, 19', 19" vorzugsweise seitlich Zapfen 20 auf.

Aufgrund des Vorhandenseins mehrerer Aufnahmebehälter 19, 19' und 19" ist es möglich, dass eine Aufnahmekapazität der Aufnahmebehälter 19 jeweils für sich betrachtet weniger als der Füllung der Verteilerrinne 1 zuzüglich der Menge an Metall 3 entspricht, das sich in der Stranggießkokille 2 und zwischen der Stranggießkokille 2 und der Schere 11 befindet. Beispielsweise können die Aufnahmebehälter 19, 19', 19" jeweils ein Fassungsvermögen von ca. 30 Tonnen besitzen. Dadurch können die in der Entnahmeposition befindlichen Aufnahmebehälter 19" mittels eines üblichen Krans - also ohne Sonderkonstruktion des Krans - aus der Sammelstation 18 entnommen, entleert und der Sammelstation 18 wieder zugeführt werden.

Die Aufnahmebehälter 19, 19', 19" werden vorzugsweise innerhalb der Sammelstation 18 auf Schienen 21 verfahren. Es ist möglich, dass die Aufnahmebehälter 19 einen eigenen Antrieb aufweisen, beispielsweise einen Elektromotor. Alternativ ist ein Bewegen der Aufnahmebehälter 19 von außen mittels einer Hydraulikzylindereinrichtung oder durch einen Ketten- oder Seilzug möglich.

Bei der Ausgestaltung gemäß den FIG 2 und 3 ist die Fördereinrichtung 17 schräg nach unten gerichtet. Die Neigung ist derart gewählt, dass die Stücke 14 der Sammelstation 18 durch ihre Gewichtskraft zugeführt werden. Im Falle der Ausgestaltung der Fördereinrichtung 17 als Rutsche ist die Neigung beispielsweise derart gewählt, dass die Gewichtskraft die Haftreibung und die Gleitreibung überwindet. Im Falle der Ausgestaltung der Fördereinrichtung 17 als geneigter Rollgang kann die Neigung entsprechend geringer gewählt werden, da keine Haftreibungskräfte zu überwinden sind.

Die Ausgestaltung der FIG 4 und 5 entspricht über weite Strecken der Ausgestaltung der FIG 2 und 3. Im Gegensatz zur Ausgestaltung der FIG 2 und 3 ist die Fördereinrichtung 17 bei der Ausgestaltung der FIG 4 und 5 jedoch waagrecht oder nur leicht schräg nach unten gerichtet. Aus diesem Grund weist die Fördereinrichtung 17 eine Transporteinrichtung 22 auf. Mittels der Transporteinrichtung 22 werden die Stücke 14 der Sammelstation 18 zugeführt. Die Transporteinrichtung 22 kann beispielsweise als hydraulisch betätigter Schieber ausgebildet sein. Die Ausgestaltung der FIG 4 und 5 ist insbesondere dann vorzuziehen, wenn eine große Grubentiefe nur mit hohem Aufwand möglich ist, beispielsweise weil der Grundwasserspiegel sehr hoch ist. Weiterhin bietet diese Vorgehensweise den Vorteil, dass die Ausrichtung der Stücke 14 nicht nur auf dem schwenkbaren Rollgangsabschnitt 16, sondern auch auf der Fördereinrichtung 17 beibehalten wird. Ein Steckenbleiben oder Verkeilen kann mit Sicherheit verhindert werden. Auch können die Stücke 14 gerichtet in den Aufnahmebehälter 19 überführt und dabei geschlichtet werden.

Die Fördereinrichtung 17 ist quer zur Hauptförderrichtung der Gieß-Walz-Verbundanlage orientiert und besitzt entsprechend FIG 3 und FIG 5 eine ausreichende Länge, sodass sich die Sammelstation 18 in einem ausreichend großen seitlichen Abstand zur Gieß-Walz-Verbundanlage befindet, dass das Rollieren der Aufnahmebehälter 19, 19' und 19" auch während des Produktionsbetriebes und insbesondere auch während des Ausschleusens von Stücken 14 stattfinden kann.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Verteilerrinne
- 2: Stranggießkokille
- 3: Metall
- 4: Strangführung
- 5: Metallstrang
- 5a: walzstraßenseitiger Metallstrang
- 5b: strangführungsseitiger Metallstrang
- 5': Vorstreifen
- 6: Walzstraße
- 7: Walzgerüste
- 8: Fertigstreifen
- 9: Kühlstrecke
- 10: Speicheranordnung
- 11: Schere
- 12: Vorwalzstraße
- 13: fixer Rollgangsabschnitt
- 14: Stücke
- 15: Rollgang
- 16: schwenkbarer Rollgangsabschnitt
- 17: Fördereinrichtung
- 18: Sammelstation
- 19: Aufnahmebehälter in Sammelposition
- 19': Aufnahmebehälter in Warteposition
- 19": Aufnahmebehälter in Entnahmeposition
- 20: Zapfen
- 21: Schienen
- 22: Transporteinrichtung

- A: Pfeil
- d: gegossene Dicke
- l: Länge
- x: Hauptförderrichtung
- y: Drehachse
- α: Winkel

## Patentansprüche

1. Betriebsverfahren für eine Gieß-Walz-Verbundanlage, die einen vorgeordneten Anlagenteil mit einer Stranggießanlage (1, 2, 4), einen nachgeordneten Anlagenteil mit einer mehrgerüstigen Walzstraße (6) und zwischen den beiden Anlagenteilen eine Schere (11) aufweist, umfassend die Verfahrensschritte:
- kontinuierliches Gießen eines Metallstranges (5) in der Stranggießanlage (1, 2, 4),
- wobei im Normalbetrieb der Metallstrang (5) ausgehend vom vorgeordneten Anlagenteil ungeschnitten entlang der Hauptförderrichtung (x) über die Schere (11) zum nachgeordneten Anlagenteil gefördert und in der Walzstraße (6) zu einem Fertigstreifen (8) gewalzt wird,
- wobei im Falle einer Produktionsunterbrechung im nachgeordneten Anlagenteil der Metallstrang (5) mittels der Schere (11) getrennt wird und der strangführungsseitige Metallstrang (5b) im vorgeordneten Anlagenteil weiter gefördert und mittels der Schere (11) in Stücke (14) unterteilt wird,
- wobei ein unmittelbar an die Schere (11) angrenzender, schwenkbarer Rollgangsabschnitt (16) eines der Schere (11) nachgeordneten Rollgangs (15) um eine quer zur Hauptförderrichtung (x) angeordnete Drehachse (y) um einen Winkel (α) nach unten geschwenkt wird,
- wobei die Stücke (14) über den schräg nach unten geschwenkten Rollgangsabschnitt (16) einer Fördereinrichtung (17) zugeführt werden, und
- wobei die Stücke mittels der Fördereinrichtung (17) quer zur Hauptförderrichtung (x) zu einer Sammelstation (18) transportiert werden, wobei die Sammelstation (18) zumindest drei Aufnahmebehälter (19, 19' und 19") besitzt und auch während des Abschneidens von Stücken (14) durch die Schere (11) geleert werden kann.

2. Betriebsverfahren nach Anspruch 1, **dadurch gekennzeichnet, dass** sich die Fördereinrichtung (17) unterhalb eines fixen Rollgangsabschnitts (13) des der Schere (11) nachgeordneten Rollgangs (15) befindet und schräg nach unten gerichtet ist, sodass die Stücke (14) durch ihre Gewichtskraft der Sammelstation (18) zugeführt werden, oder **dass** sich die Fördereinrichtung (17) unterhalb eines fixen Rollgangsabschnitts (13) des der Schere (11) nachgeordneten Rollgangs (15) befindet und waagrecht oder nur leicht schräg gerichtet ist und die Stücke (14) mittels einer angetriebenen Transporteinrichtung (22) der Sammelstation (18) zugeführt werden.

3. Betriebsverfahren nach Anspruch 1 oder 2, **dadurch gekennzeichnet, dass** ein ungeschnittener Metallstrang (5) in einer Vorwalzstraße (12) mit mindestens einem Vorwalzgerüst zu einem Vorstreifen (5') vorgewalzt wird.

4. Betriebsverfahren nach einem der Ansprüche 1 bis 3, **dadurch gekennzeichnet, dass** zumindest ein voller oder zumindest teilweise gefüllter Aufnahmebehälter (19") aus einer Entnahmeposition entnommen wird und ein weiterer geleerter Aufnahmebehälter (19') der Sammelstation (18) in eine Warteposition wieder zugeführt wird, während die Stücke (14) einem Aufnahmebehälter (19), der sich in einer Sammelposition unmittelbar vor der Fördereinrichtung (17) befindet, zugeführt werden.

5. Betriebsverfahren nach Anspruch 4, **dadurch g**ekennzeichnet, **dass** der Schnittzeitpunkt der Schere (11), die Bewegungen einer allenfalls vorhandenen Transporteinrichtung (22) und die Bewegungen der Aufnahmebehälter (19, 19' und 19") in der Sammelstation (18) derart synchronisiert werden, dass zu jedem Zeitpunkt die verbleibende Aufnahmekapazität eines ersten Aufnahmebehälters (19), der sich in einer Sammelposition unmittelbar vor der Fördereinrichtung (17) befindet, ausreicht, um die von der Schere (11) abgetrennten und mittels der Fördereinrichtung (17) ausgeförderten Stücke (14) aufnehmen zu können, bis der erste Aufnahmebehälter (19) in eine Entnahmeposition verschoben und ein zweiter, geleerter Aufnahmebehälter (19') von einer Warteposition in die Sammelposition nachgefördert werden kann, ohne dass der erste Aufnahmebehälter (19) überfüllt wird oder dass die Stücke (14) zwischen den ersten Aufnahmebehälter (19) und den zweiten Aufnahmebehälter (19') fallen.

6. Betriebsverfahren nach einem der vorhergehenden Ansprüche, **dadurch gekennzeichnet, dass** die Stücke (14) eine Länge (1) aufweisen, die zwischen 2 m und 4 m liegt.

7. Betriebsverfahren nach einem der vorhergehenden Ansprüche **dadurch gekennzeichnet, dass** der Winkel (α) zwischen 10° und 40°, vorzugsweise zwischen 20° und 30°, beträgt.

8. Gieß-Walz-Verbundanlage, die einen vorgeordneten Anlagenteil mit einer Stranggießanlage (1, 2, 4) zum kontinuierlichen Gießen eines Metallstranges (5), einen nachgeordneten Anlagenteil mit einer mehrgerüstigen Walzstraße (6) und zwischen den beiden Anlagenteilen eine Schere (11) zum Unterteilen des Metallstranges (5) in Stücke (14) aufweist, umfassend:
- einen der Schere (11) nachgeordneten Rollgang (15) mit einem unmittelbar an die Schere angrenzenden, schwenkbaren Rollgangsabschnitt (16), der um eine quer zur Hauptförderrichtung (x) angeordnete Drehachse (y) um einen Winkel (α) nach unten geschwenkt werden kann,
- eine am Auslauf des schwenkbaren Rollgangsabschnitts (16) angeordnete, quer zur Hauptförderrichtung (x) ausgerichtete Fördereinrichtung (17), wobei die Stücke (14) über den schräg nach unten geschwenkten Rollgangsabschnitt (16) der Fördereinrichtung (17) zugeführt werden können,
- eine am Auslauf der Fördereinrichtung (17) angeordnete Sammelstation (18) mit einem ersten Aufnahmebehälter (19) und zumindest zwei weiteren Aufnahmebehältern (19' und 19"), wobei die zumindest drei Aufnahmebehälter (19, 19' und 19") horizontal verfahrbar sind und wobei auch während des Zuführens von Stücken (14) in den ersten Aufnahmebehälter (19) ein Aufnahmebehälter (19') von der Sammelstation (18) abtransportiert sowie ein Aufnahmebehälter (19") an die Sammelstation (18) antransportiert werden kann.

9. Gieß-Walz-Verbundanlage nach Anspruch 8, **dadurch gekennzeichnet, dass** sich die Fördereinrichtung (17) unterhalb eines fixen Rollgangsabschnitts (13) des Rollgangs (15) befindet und schräg nach unten gerichtet ist, sodass die Stücke (14) durch ihre Gewichtskraft der Sammelstation (18) zugeführt werden können oder **dass** sich die Fördereinrichtung (17) unterhalb eines fixen Rollgangsabschnitts (13) des Rollgangs (15) befindet und waagrecht oder nur leicht schräg gerichtet ist und die Stücke (14) mittels einer angetriebenen Transporteinrichtung (22) der Sammelstation (18) zugeführt werden können.

10. Gieß-Walz-Verbundanlage nach Anspruch 8 oder 9, **dadurch gekennzeichnet, dass** zwischen der Stranggießanlage (1, 2, 4) und der Schere (11) eine Vorwalzstraße (12) mit mindestens einem Vorwalzgerüst angeordnet ist, mit der ein ungeschnittener Metallstrang (5) zu einem Vorstreifen (5') vorgewalzt werden kann.

11. Gieß-Walz-Verbundanlage nach einem der Ansprüche 8 bis 10, **dadurch gekennzeichnet, dass** die Sammelstation (18) eine Aufnahmekapazität aufweist, die mindestens einer Füllung der Verteilerrinne (1) zuzüglich der Menge an Metall (3) entspricht, die sich in der Stranggießkokille (2) und zwischen der Stranggießkokille (2) und der Schere (11) befindet **und dass** die Aufnahmekapazität der mindestens drei Aufnahmebehälter (19, 19') und 19") jeweils für sich betrachtet weniger als der Füllung der Verteilerrinne (1) zuzüglich der Menge an Metall (3) entspricht, die sich in der Stranggießkokille (2) und zwischen der Stranggießkokille (2) und der Schere (11) befindet.

12. Gieß-Walz-Verbundanlage nach Anspruch 11, **dadurch gekennzeichnet, dass** die Aufnahmebehälter (19, 19' und 19") der Sammelstation (18) Antriebe aufweisen, die fernsteuertechnisch betätigt werden können.

13. Gieß-Walz-Verbundanlage nach Anspruch 12, **dadurch gekennzeichnet, dass** die Schere (11), eine gegebenenfalls vorhandene Transporteinrichtung (22) und die Antriebe der Aufnahmebehälter (19, 19' und 19") mit einer Automatisierungsvorrichtung fernsteuertechnisch verbunden sind.

14. Gieß-Walz-Verbundanlage nach einem der Ansprüche 11 bis 13, **dadurch gekennzeichnet, dass** die zumindest drei Aufnahmebehälter (19, 19' und 19") waagrecht auf Schienen (21) verfahrbar sind.

15. Gieß-Walz-Verbundanlage nach einem der Ansprüche 11 bis 14, **dadurch gekennzeichnet, dass** die zumindest drei Aufnahmebehälter (19, 19' und 19") seitlich angeordnete Zapfen (20) aufweisen.

## Claims

1. Operating method for a combined casting and rolling plant, having an upstream part of the plant with a continuous casting installation (1, 2, 4), a downstream part of the plant with a multi-stand rolling train (6) and a pair of shears (11) between the two parts of the plant, comprising the following method steps :
- continuous casting of a strand of metal (5) in the continuous casting installation (1, 2, 4),
- wherein, in normal operation, the strand of metal (5), starting from the upstream part of the plant, is conveyed uncut in the main conveying direction (x) via the pair of shears (11) to the downstream part of the plant and is rolled in the rolling train (6) to a finished strip (8),
- wherein, in the event of an interruption in production in the downstream part of the plant, the strand of metal (5) is separated by means of the pair of shears (11) and the strand-guidance-side strand of metal (5b) is conveyed further in the upstream part of the plant and divided by means of the pair of shears (11) into pieces (14),
- wherein a pivotable roller table section (16) of a roller table (15) downstream of the pair of shears (11) immediately adjacent to the pair of shears (11), is pivoted downwards by an angle (α) about an axis of rotation (y) disposed transverse to the main conveying direction (x),
- wherein the pieces (14) are conducted via the roller table section (16) pivoted downwards at an angle to a conveying device (17), and
- wherein the pieces are transported by means of the conveying device (17) transverse to the main conveying direction (x) to a collecting station (18), wherein the collecting station (18) possesses at least three receiving containers (19, 19' and 19") and can also be emptied while the pieces (14) are being cut off by the pair of shears (11).

2. Operating method according to claim 1, **characterised in that** the conveying device (17) is located below a fixed roller table section (13) of the roller table (15) downstream of the pair of shears (11) and is directed downwards at an angle, so that the pieces (14) are taken to the collecting station (18) by the force of their weight, or **that** the conveying device (17) is located below a fixed roller table section (13) of the roller table (15) downstream of the pair of shears (11) and is directed horizontally or only at a slight angle and the pieces (14) are taken to the collecting station (18) by means of a driven transport device (22).

3. Operating method according to claim 1 or 2, **characterised in that** an uncut strand of metal (5) is rough-rolled to a roughed strip (5') in a roughing train (12) with at least one rough rolling stand.

4. Operating method according to one of claims 1 to 3, **characterised in that** at least a full or at least partly filled receiving container (19") is taken from a removal position and a further emptied receiving container (19') is taken to the collecting station (18) again into a waiting position, while the pieces (14) are taken to a receiving container (19) that is located in collecting position immediately in front of the conveying device (17).

5. Operating method according to claim 4, **characterised in that** the cutting time of the pair of shears (11), the movements of a transport device (22) present in any event and the movements of the receiving containers (19, 19' and 19") are synchronised in the collecting station (18) such that, at any point in time, the remaining receiving capacity of a first receiving container (19) that is located in a collecting position immediately in front of the conveying device (17) is sufficient to be able to accept the pieces (14) separated by the pair of shears (11) and conveyed away by means of the conveying device (17), until the first receiving container (19) is moved into a removal position and a second, emptied receiving container (19') can be conveyed in its place from a waiting position into the collecting position, without the first receiving container (19) becoming overfilled or the pieces (14) falling between the first receiving container (19) and the second receiving container (19').

6. Operating method according to one of the preceding claims, **characterised in that** the pieces (14) have a length (1) that lies between 2m and 4m.

7. Operating method according to one of the preceding claims **characterised in that** the angle (α) amounts to between 10° and 40°, preferably between 20° and 30°.

8. Combined casting and rolling plant having an upstream part of the plant with a continuous casting installation (1, 2, 4) for continuous casting of a strand of metal (5), a downstream part of the plant with a multi-stand rolling train (6) and between the two parts of the plant a pair of shears (11) for dividing the strand of metal (5) into pieces (14), comprising:
- a roller table (15) downstream of the pair of shears (11) with a roller table section (16) immediately adjacent to the shears, that can be pivoted downwards by an angle (α) about an axis of rotation (y) disposed transverse to the main conveying direction (x),
- a conveying device (17) disposed at the exit of the pivotable roller table section (16) aligned transverse to the main conveying direction (x), wherein the pieces (14) can be taken to the conveying device (17) via the roller table section (16) pivoted downwards at an angle,
- a collecting station (18) disposed at the exit of the conveying device (17) with a first receiving container (19) and at least two further receiving containers (19' and 19"), wherein the at least three receiving containers (19, 19' and 19") are able to be moved horizontally and wherein also, while pieces (14) are being taken into the first receiving container (19), a receiving container (19') can be transported away from the collecting station (18) and also a receiving container (19") can be transported to the collecting station (18).

9. Combined casting and rolling plant according to claim 8, **characterised in that** the conveying device (17) is located below a fixed roller table section (13) of the roller table (15) and is directed downwards at an angle, so that the pieces (14) can be taken to the collecting station (18) by the force of their weight or **that** the conveying device (17) is located below a fixed roller table section (13) of the roller table (15) and is directed horizontally or only at a slight angle and the pieces (14) can be taken to the collecting station (18) by means of a driven transport device (22).

10. Combined casting and rolling plant according to claim 8 or 9, **characterised in that** a roughing train (12) with at least one roughing stand is disposed between the continuous casting installation (1, 2, 4) and the pair of shears (11), with which an uncut strand of metal (5) can be rolled to a rough strip (5').

11. Combined casting and rolling plant according to one of claims 8 to 10, **characterised in that** the collecting station (18) has a receiving capacity that corresponds to at least one filling of the tundish (1) plus the amount of metal (3) that is located in the strand casting mould (2) and between the strand casting mould (2) and the pair of shears (11) and **that** the receiving capacity of the at least three receiving containers (19, 19') and 19"), each considered per se, is less than the filling of the tundish (1) plus the amount of metal (3) that is located in the strand casting mould (2) and between the strand casting mould (2) and the pair of shears (11).

12. Combined casting and rolling plant according to claim 11, **characterised in that** the receiving containers (19, 19' and 19") of the collecting station (18) have drives that can be actuated by remote control technology.

13. Combined casting and rolling plant according to claim 12, **characterised in that** the pair of shears (11), a transport device (22) that might be present and the drives of the receiving containers (19, 19' and 19") are connected to an automation facility by remote control technology.

14. Combined casting and rolling plant according to one of claims 11 to 13, **characterised in that** the at least three receiving containers (19, 19' and 19") are able to be moved horizontally on rails (21).

15. Combined casting and rolling plant according to one of claims 11 to 14, **characterised in that** the at least three receiving containers (19, 19' and 19") have lugs (20) disposed on their sides.

## Revendications

1. Procédé d'exploitation d'une installation combinée de coulée et de laminage qui comporte une partie d'installation située en amont et comportant une installation de coulée continue (1, 2, 4), une partie d'installation située en aval et comportant un train de laminage à plusieurs cages (6) et une cisaille (11) entre les deux parties d'installation, comprenant les étapes suivantes :
- coulée continue d'une barre de métal (5) dans l'installation de coulée continue (1, 2, 4),
- la barre de métal (5) étant, en fonctionnement normal, transportée de la partie d'installation en amont sans être coupée le long de la direction de transport principale (x) via la cisaille (11) vers la partie d'installation en aval et étant laminée dans le train de laminage (6) pour donner un feuillard fini (8),
- en cas d'interruption de la production dans la partie d'installation en aval, la barre de métal (5) étant séparée au moyen de la cisaille (11) et la barre de métal (5b) située du côté de guidage de la barre continuant d'être transportée dans la partie d'installation en amont et étant divisée en morceaux (14) au moyen de la cisaille (11),
- une section de train de rouleau (16) d'un train de rouleau (15) situé en aval de la cisaille (11), pivotant et directement adjacent à la cisaille (11), pivotant d'un angle (α) vers le bas autour d'un axe de rotation (y) transversal par rapport à la direction de transport principale (x),
- les morceaux (14) étant amenés à un dispositif de transport (17) via la section de train de rouleau (16) pivotée en oblique vers le bas et
- les morceaux étant transportés au moyen du dispositif de transport (17) transversalement par rapport à la direction de transport principale (x) vers un point de collecte (18), le point de collecte (18) comportant au moins trois récipients de réception (19, 19' et 19") et pouvant également être vidé pendant le découpage de morceaux (14) par la cisaille (11).

2. Procédé d'exploitation selon la revendication 1, **caractérisé en ce que** le dispositif de transport (17) se trouve en dessous d'une section de train de rouleau fixe (13) du train de rouleau (15) situé en aval de la cisaille (11) et est dirigé en oblique vers le bas, de sorte que les morceaux (14) sont amenés au point de collecte (18) du fait de leur poids, ou **en ce que** le dispositif de transport (17) se trouve en dessous d'une section de train de rouleau fixe (13) du train de rouleau (15) situé en aval de la cisaille (11) et est dirigé horizontalement ou légèrement en oblique seulement et les morceaux (14) sont amenés au point de collecte (18) au moyen d'un dispositif de transport entraîné (22).

3. Procédé d'exploitation selon la revendication 1 ou 2, **caractérisé en ce qu'**une barre de métal non coupée (5) est prélaminée dans un train de prélaminage (12) avec au moins une cage de prélaminage pour donner un feuillard ébauché (5').

4. Procédé d'exploitation selon l'une des revendications 1 à 3, **caractérisé en ce qu'**au moins un récipient de réception (19") plein ou au moins partiellement rempli est retiré d'une position de retrait et un autre récipient de réception vide (19') est amené au point de collecte (18) dans une position d'attente pendant que les morceaux (14) sont amenés à un récipient de réception (19) qui se trouve dans une position de collecte immédiatement devant le dispositif de transport (17).

5. Procédé d'exploitation selon la revendication 4, **caractérisé en ce que** l'instant de coupe de la cisaille (11), les mouvements d'un dispositif de transport éventuellement présent (22) et les mouvements du récipient de réception (19, 19' et 19") au point de collecte (18) sont synchronisés de telle sorte qu'à chaque instant la capacité de réception restante d'un premier récipient de réception (19) qui se trouve dans une position de collecte immédiatement devant le dispositif de transport (17) est suffisante pour pouvoir recevoir les morceaux (14) coupés par la cisaille (11) et emportés par le dispositif de transport (17) jusqu'à ce que le premier récipient de réception (19) puisse être déplacé dans une position de retrait et un deuxième récipient de réception vide (19') puisse passer d'une position d'attente dans la position de collecte sans surremplissage du premier récipient de réception (19) et sans que les morceaux (14) tombent entre le premier récipient de réception (19) et le deuxième récipient de réception (19').

6. Procédé d'exploitation selon l'une des revendications précédentes, **caractérisé en ce que** les morceaux (14) ont une longueur (1) comprise entre 2 m et 4 m.

7. Procédé d'exploitation selon l'une des revendications précédentes, l'angle (α) est compris entre 10° et 40°, de préférence entre 20° et 30°.

8. Installation combinée de coulée et de laminage qui comporte une partie d'installation située en amont et comportant une installation de coulée continue (1, 2, 4) pour la coulée continue d'une barre de métal (5), une partie d'installation située en aval et comportant un train de laminage à plusieurs cages (6) et une cisaille (11) entre les deux parties d'installation pour diviser la barre de métal (5) en morceaux (14), comprenant :
- un train de rouleau (15) situé en aval de la cisaille (11), avec une section de train de rouleau (16) pivotant et directement adjacent à la cisaille, laquelle section peut pivoter d'un angle (α) vers le bas autour d'un axe de rotation (y) transversal par rapport à la direction de transport principale (x),
- un dispositif de transport (17) agencé à la sortie de la section de train de rouleau pivotante (16) et orientée transversalement par rapport à la direction de transport principale (x), les morceaux (14) pouvant être amenés au dispositif de transport (17) via la section de train de rouleau (16) pivotée en oblique vers le bas,
- un point de collecte (18) agencé à la sortie du dispositif de transport (17) et comportant un premier récipient de réception (19) et au moins deux autres récipients de réception (19 et 19'), les au moins trois récipients de réception (19, 19' et 19") pouvant être déplacés horizontalement et, pendant l'amenée de morceaux (14) au premier récipient de réception (19), un récipient de réception (19') pouvant être enlevé au point de collecte (18) et un récipient de réception (19") pouvant être amené au point de collecte (18).

9. Installation combinée de coulée et de laminage selon la revendication 8, **caractérisée en ce que** le dispositif de transport (17) se trouve en dessous d'une section de train de rouleau fixe (13) du train de rouleau (15) et est dirigée en oblique vers le bas, de sorte que les morceaux (14) peuvent être amenés au point de collecte (18) du fait de leur poids, ou **en ce que** le dispositif de transport (17) se trouve en dessous d'une section de train de rouleau fixe (13) du train de rouleau (15) et est dirigé horizontalement ou légèrement en oblique seulement et les morceaux (14) peuvent être amenés au point de collecte (18) au moyen d'un dispositif de transport entraîné (22).

10. Installation combinée de coulée et de laminage selon la revendication 8 ou 9, **caractérisé en ce qu'**est agencé, entre l'installation de coulée continue (1, 2, 4) et la cisaille (11), un train de prélaminage (12) avec au moins une cage de prélaminage au moyen de laquelle une barre de métal non coupée (5) peut être prélaminée pour donner un feuillard ébauché (5').

11. Installation combinée de coulée et de laminage selon l'une des revendications 8 à 10, **caractérisée en ce que** le point de collecte (18) présente une capacité de réception qui correspond au moins à un remplissage de la goulotte de répartition (1) plus la quantité de métal (3) qui se trouve dans le moule de coulée continue (2) et entre le moule de coulée continue (2) et la cisaille (11) et **en ce que** la capacité de réception des au moins trois récipients de réception (19, 19' et 19") est, considérée chacune pour soi, inférieure au remplissage de la goulotte de répartition (1) plus la quantité de métal (3) qui se trouve dans le moule de coulée continue (2) et entre le moule de coulée continue (2) et la cisaille (11).

12. Installation combinée de coulée et de laminage selon la revendication 11, **caractérisée en ce que** le récipient de réception (19, 19' et 19") du point de collecte (18) présente des entraînements qui peuvent être actionnés par une technique de télécommande.

13. Installation combinée de coulée et de laminage selon la revendication 12, **caractérisée en ce que** la cisaille (11), un dispositif de transport (22) éventuellement présent et les entraînements des récipients de réception (19, 19' et 19") sont reliés par une technique de télécommande à un dispositif d'automatisation.

14. Installation combinée de coulée et de laminage selon l'une des revendications 11 à 13, **caractérisée en ce que** les au moins trois récipients de réception (19, 19' et 19") peuvent être déplacés horizontalement sur rails (21).

15. Installation combinée de coulée et de laminage selon l'une des revendications 11 à 14, **caractérisée en ce que** les au moins trois récipients de réception (19, 19' et 19") présentent des axes (20) agencés latéralement.
